# EUROPÄISCHE PATENTSCHRIFT

(11) **EP 0 966 313 B1**
(45) Veröffentlichungstag und Bekanntmachung des Hinweises auf die Patenterteilung: **15.10.2003**
(21) Anmeldenummer: 98922587.5
(22) Anmeldetag: 10.03.1998
(51) Int. Cl.: A62C 35/00, A62C 13/70

(54) **FEUERLÖSCHER**
FIRE EXTINGUISHER
EXTINCTEUR

(30) Priorität: 13.03.1997 DE 19710300
(43) Veröffentlichungstag der Anmeldung: 29.12.1999
(73) Patentinhaber: Bavaria Egypt (S.A.E.), 11511 Kairo (EG)
(72) Erfinder: RIAD, Nader, 11511 Kairo (EG); PELZEL, Wolfgang, D-90489 Nürnberg (DE)
(74) Vertreter: LOUIS- PÖHLAU- LOHRENTZ
(86) Internationale Anmeldenummer: DE9800725
(87) Internationale Veröffentlichungsnummer: WO98040125

(56) Entgegenhaltungen:
- EP-A- 0 004 981
- EP-A- 0 298 022
- EP-A- 0 507 664
- DE-A- 1 434 959
- DE-A- 3 703 950
- DE-U- 1 848 820
- FR-A- 2 629 720

## Beschreibung

Die Erfindung betrifft einen Feuerlöscher gemäß dem Oberbegriff des Anspruches 1.

Ein derartiger Feuerlöscher ist aus der DE 1434959 A bekannt. Dieser bekannte Feuerlöscher weist einen ein Löschmittel enthaltenden Behälter, einen Halter für eine Treibgaspatrone, die zum Füllen des das Löschmittel enthaltenden Behälters mit Treibgas vorgesehen ist, und einen Betätigungsmechanismus auf, der zur Betätigung eines federnd vorgespannten Ventilstiftes mit einem Betätigungsorgan versehen ist. Der Ventilstift ist zum Öffnen der Treibgaspatrone mit einem Stößel starr verbunden und zur Steuerung der Freigabe des mit dem Treibgas beaufschlagten Löschmittels vorgesehen. Das von einem Handhebel gebildete Betätigungsorgan ist um eine Drehachse zwischen drei unterschiedlichen Betriebsstellungen verstellbar. Der Handhebel ist mit einer zur Drehachse exzentrischen kurvenförmigen Druckfläche und einer daran anschließenden Arretierfläche ausgebildet. Wenn dieser bekannte Feuerlöscher gebraucht wird, muß zuerst ein Sicherungsstift entfernt bzw. zerstört werden. Danach kann der Handhebel um seine Drehachse verschwenkt werden, wobei der Ventilstift die Treibgaspatrone öffnet. Bei der Verschwenkung des Handhebels legt sich dann die Arretierfläche hinter das Kopfende des Ventilstiftes, so daß der Handhebel nicht in seine Ausgangslage zurückschwenken kann und der Ventilstift unter dem Einfluß seiner Rückstellfeder in die Ausgangsstellung zurückkehrt, so daß eine Abdichtung erfolgt. Wird der Handhebel dann weiter niedergedrückt, so wird die Abdichtung aufgehoben und der Feuerlöscher aktiviert. Wird bei diesem bekannten Feuerlöscher der Handhebel nicht gezielt richtig betätigt, das heißt wird der Handhebel nicht gezielt sondern direkt von seinem Arretier-Ausgangszustand in die Löschstellung durchgedrückt, dann kann sich im Löschmittelbehälter unter Umständen kein ausreichender Treibgasdruck aufbauen. Das stellt einen erheblichen Mangel dar.

Um im Löschmittelbehälter eines Feuerlöschers zuverlässig einen passenden Löschmitteldruck aufzubauen, schlägt die DE 1848820 U eine Betätigungsvorrichtung vor, die zwei voneinander unabhängig wirksame Betätigungsorgane aufweist. Mit Hilfe des einen Betätigungsorganes wird zuerst der Verschluß der Treibgaspatrone geöffnet und danach, d. h. nach einer definierten Zeitspanne das Auslöseventil der Ausblasöffnung geöffnet. Die beiden voneinander unabhängig wirksamen Betätigungsorgane sind als zentraler Auslösestift und als diesen umschließende Spindelhülse ausgebildet, wobei der Auslösestift mit seinem einen Ende der Treibgaspatrone zugeordnet ist und mit seinem anderen Ende über die einen Ventilkörper aufweisende Spindelhülse im Originalzustand des Feuerlöschers definiert übersteht. Dieser Überstand bestimmt die definierte Zeitspanne zwischen dem Öffnen der Treibgaspatrone und dem Öffnen des Auslaßventiles. Bei diesem bekannten Feuerlöscher können beide voneinander unabhängig wirksamen Betätigungsorgane durch einen Handhebel direkt und unmittelbar betätigt werden. Wird der Handhebel zu schnell niedergedrückt, dann kann auch hier das Problem auftreten, daß der Druckaufbau im Löschmittelbehälter nur mangelhaft ist. Um diesen Mangel zu vermeiden, wird vorgeschlagen, zwischen dem Auslösestift und dem Handhebel ein Zwischenglied vorzusehen, das dazu dient, bei seiner Betätigung durch seitliches Herausziehen nur den Auslösestift niederzudrücken, um die Treibgaspatrone zu öffnen.

Aus der DE 3703950 A ist ein Betätigungselement für Feuerlöscharmaturen mit Druckgasfiaschen und zwei voneinander unabhängig wirksamen Ventilspindelorganen bekannt, mit denen zuerst der Verschluß der Druckgasflasche und zeitlich nachfolgend der Austrittskanal für das Löschmittel geöffnet wird. Das Betätigungselement weist einen Auslösebereich und einen Abzugbereich auf. Der Auslösebereich weist zwei örtlich getrennte Durchbrüche mit in der Symmetrieebene des Betätigungselementes liegenden Mittelachsen auf. Die beiden Durchbrüche sind durch einen symmetrisch angeordneten parallelen Schlitz, dessen Breite kleiner ist als das entsprechende Abmaß der Durchbrüche und zwei geneigte Gleitflächen in den Bereichen zwischen den schlitzbegrenzenden Flächen und den parallelen, die Durchbrüche tangierenden Flächen verbunden. Diese bekannte Feuerlöscharmatur weist eine zentrale Auslösespindel und eine diese umgebende Spindelhülse auf. Die zentrale Austösespindel steht - wie bei der Ausbildung gemäß der oben erwähnten DE 1848820 U - oberseitig definiert über die Spindelhülse über. Damit ist es möglich, die Betriebsbereitschaft des Feuerlöschers wieder herzustellen, indem das Betätigungselement zur Ventilspindel derartig positioniert wird, daß der Kopf der Ventilspindel in den entsprechenden Durchbruch des Betätigungselementes hineinragt. Die nachfolgende Bewegung des Betätigungselementes bewirkt zunächst ein Aufsetzen des Kopfes der Ventilspindel auf die geneigten Gleitflächen und nachfolgend eine axiale Bewegung der Ventilspindel in Richtung des Druck- das heißt Betätigungshebels, resultierend aus der Relativbewegung zwischen der Ventilspindel und den keilförmig geneigten Gleitflächen des Betätigungselementes. Hierbei wird die zur Ventilspindel zugehörige Ventilspindelfeder mechanisch gespannt. Die keilförmig geneigten Gleitflächen dienen dazu, die Ventilspindelfeder der Ventilspindel zu spannen. Zur Auslösung des Feuerlöschers wird das Betätigungselement in die eine oder in die entgegengesetzte andere Richtung verstellt, so daß die Auslösespindel dem einen oder anderen Durchbruch zugeordnet ist und die Ventilspindel sich durch den entsprechenden Durchbruch hindurch bewegen kann. Diese Bewegung erfolgt durch die Entspannung der Ventilspindelfeder. Bei diesem bekannten Feuerlöscher muß vor seiner Inbetriebnahme zunächst das Sicherungselement entfernt und dann der Betätigungsmechanismus für kurze Zeit beaufschlagt werden, damit die Treibgaspatrone geöffnet und der das Löschmittel enthaltende Behälter mit Treibgas gefüllt wird. Während dieser Zeit strömt das Treibgas nicht nur in den Behälter sondern auch aus dem Behälter heraus, da gleichzeitig das Ventil geöffnet wird. Deshalb soll der öffnungsvorgang für die Treibgaspatrone möglichst kurz sein, damit nach Öffnung der Treibgaspatrone das Treibgas zunächst nur den Behälter füllt, in dem sich das Löschmittel befindet und der durch den federnd vorgespannten Ventilstift automatisch verschlossen wird. Erst bei einer nachfolgenden zweiten Betätigung soll dann das Löschmittel, angetrieben durch das Treibgas im Behälter, mit dem Feuerlöscher versprüht werden. Hierbei besteht die Gefahr, daß der erste Betätigungsvorgang zu lange dauert, so das der erzielte Druckaufbau in dem Behälter nicht ausreicht, um das Löschmittel bis zu einer vorgegebenen Restmenge aus dem Behälter zu versprühen. Mit anderen Worten, es bleibt zuviel Löschmittel im Behälter übrig. Dieser Nachteil soll beseitigt werden.

Darüber hinaus besteht die Vorschrift, daß der Betätigungsmechanismus nach dem Entsichern des Feuerlöschers sofort beim ersten Betätigen bzw. Drücken des Betätigungsmechanismus den Löschvorgang in Gang setzen muß.

Der Erfindung liegt die Aufgabe zugrunde, dieser Vorschrift Rechnung zu tragen und nach der Entsicherung des Feuerlöschers sofort beim ersten Betätigen bzw. Drücken des Betätigungsmechanismus den Löschvorgang zuverlässig in Gang zu setzen.

Diese Aufgabe wird bei einem Feuerlöscher der eingangs genannten Art erfindungsgemäß durch die Merkmale des Kennzeichenteiles des Anspruches 1 gelöst. Bevorzugte Aus- bzw. Weiterbildungen des erfindungsgemäßen Feuerlöschers sind in den Unteransprüchen gekennzeichnet.

Durch die keilförmige Ausbildung des Sicherungselementes wird beim Herausziehen automatisch die Treibgaspatrone geöffnet.

Dieser Vorgang spielt sich auch in einer relativ kurzen Zeit ab, da das Herausziehen des Sicherungslementes aufgrund der Widerstandskraft durch den federnd beaufschlagten Ventilstift mehr oder weniger ruckartig erfolgt und somit kein Treibgas nach außen verloren geht, das nunmehr ausschließlich zur Füllung des Behälters herangezogen wird.

Da zum Öffnen der Treibgaspatrone der Betätigungsmechanismus nicht mehr gedrückt werden muß, sondern dies durch das Herausziehen des Sicherungselementes geschah, wird außerdem der Vorteil erreicht, daß beim ersten Drücken des Betätigungsmechanismus sofort mit dem Löschvorgang begonnen werden kann, denn es werden in der Regel mindestens 2 bis 3 Sekunden zwischen Entsichern und Drücken des Betätigungsmechanismus liegen, eine Zeit, die zum vollständigen Füllen des Behälters mit Treibgas ausreicht. Damit ist auch der zweiten gestellten Anforderung Rechnung getragen.

Vorzugsweise weist das Sicherungselement einen Ring auf, 1 an dem es herausgezogen werden kann. Dieser Ring fordert den Benutzer des Feuerlöschers geradezu auf, das Sicherungselement vor Inbetriebnahme herauszuziehen.

Zweckmäßigerweise ist das Sicherungselement farblich deutlich gegenüber dem Feuerlöscher abgesetzt.

Die Erfindung wird nun an einem Ausführungsbeispiel und anhand der beiliegenden Zeichnung näher erläutert. In der Zeichnung sind die wichtigsten Teile des Feuerlöschers teilweise im Schnitt ohne den das Löschmittel aufnehmenden Behälter dargestellt. Dieser Behälter wird auf das Gewinde 10 eines einen Betätigungsmechanismus 12 umgebenden Formteils aufgeschraubt. Zur Abdichtung des aufgeschraubten Behälters dient ein O-Ring 14. In das Formteils des Betätigungsmechanismus ist ein Halter 16 für eine Treibgaspatrone 18 eingeschraubt. Die Treibgaspatrone 18 kann eine im Handel erhältliche Kohlendioxidpatrone sein.

Der Betätigungsmechanismus umfaßt das einstückige Formteil aus Kunststoff, das einen Handgriff 20 aufweist. In dem Formteil 12 befindet sich ein Ventilstift 22, an dessen unterem Ende ein Stößel 24 zum Aufbrechen einer nicht näher gezeigten Berstscheibe der Treibgaspatrone 18 starr angeordnet ist. Der verschiebbar in dem Formteil 12 gelagerte Ventilstift 22 ist mittels einer Feder 26 nach oben, wie gezeigt, vorgespannt, so daß eine als O-Ring ausgebildete und den Ventilstift 22 umgebende Ventildichtung 28, die in einer Nut des Ventilstiftes gehalten ist, in einen als Bohrung ausgebildeten Ventilsitz greift. Dieser geschlossene Zustand des Ventils ist in der Zeichnung dargestellt. Unterhalb des Ventilssitzes erweitert sich die Bohrung bei 30 und ist über Kanäle 32 im Halter 16 zum Innenraum des nicht gezeigten Behälters hin offen.

Oberhalb des Ventilsitzes weist die Bohrung einen sich verjüngenden Abschnitt 34 auf, der den Ventilstift 22 mit Abstand umgibt. Schultern 38 am Ventilstift 22 führen den Ventilstift in der Bohrung. Der verjüngte Abschnitt 34 der Bohrung ist mit einer Auslaßöffnung 40 zum Versprühen des im Behälter befindlichen Löschmittels verbunden, wenn die Ventildichtung 28 sich nach unten vom Ventilsitz lösend in den erweiterten Bohrungsabschnitt 30 greift und somit das Ventil öffnet.

Am Formteil 12 ist ein um die Achse 42 verschwenkbarer Betätigungshebel 44 angeordnet, der ein Betätigungsorgan 46 aufweist, mit dem der Ventilstift 22 gegen die Kraft der Feder 26 nach unten in die offene Ventilstellung gedrückt werden kann, wobei gleichzeitig der Stößel 24 in die Treibgaspatrone 18 fährt.

Zwischen dem Betätigungsorgan 46 und dem Ventilstift 22 befindet sich vor der ersten Inbetriebnahme des Feuerlöschers ein keilförmiges Sicherungselement 48, das einen Ring 50 aufweist, mit dem es aus dem Raum zwischen dem Betätigungsorgan 46 und dem Ventilstift 22 herausgezogen werden kann. Da das dem Ring entgegengesetzte Ende des Sicherungselementes 48 dicker ist und in seiner Dicke zum Ventilstift 22 hin abnimmt, kann zum einen das Sicherungselement 48 nach Lösen einer Lasche 52 an dem zum Ring 50 entgegengesetzten Ende relativ einfach herausgezogen werden, wobei das Lösen der Lasche 52 einfach dadurch erfolgt, daß der Benutzer des Feuerlöschers ruckartig am Ring 50 zieht und zum anderen wird durch das dicke Ende des keilförmigen Sicherungselementes der Ventilstift 22 gegen die Feder 26 so weit nach unten gedrückt, daß der Stößel 24 die Berstscheibe der Treibgaspatrone 18 durchstößt.

Aufgrund der durch die Lasche sich ergebenden ruckartigen Bewegung beim Herausziehen des Sicherungselementes 48 gibt die Ventildichtung 28 nur für kurze Zeit den Strömungsweg des Treibgases zum Auslaß 40 hin frei, das über seitliche Bohrungen 54 im Halter 16 auch bei geschlossenem Ventil in den Behälterinnenraum strömen kann.

Um das Herausziehen des Sicherungselementes 48 in der Zeichnung nach rechts zu erleichtern, ist der Ventilstift an seinem oberen Ende abgerundet.

Nach dem Entfernen des Sicherungselementes 48 kann mit dem Feuerlöscher schon mit dem ersten Drücken des Betätigungshebels 44 gelöscht werden. Das Betätigungsorgan 46 drückt dann unmittelbar den Ventilstift 22 nach unten, so daß das Ventil 28 geöffnet wird und das Treibgas das Löschmittel über 32, 30, 34 und 40 versprühen kann.

Das Sicherungselement 48 ist im Formteil des Betätigungsmechanismus auf beiden Seiten verschiebbar gelagert, wobei die Führungen des Formteils und die seitlichen Gleitflächen des Sicherungselementes 48 ebenfalls in gleicher Richtung keilförmig und in angepaßter Weise zueinander verlaufen können.

## Patentansprüche

1. Feuerlöscher
- mit einem ein Löschmittel enthaltenden Behälter,
- mit einem Halter (16) für eine Treibgaspatrone (18), die zum Füllen des das Löschmittel enthaltenden Behälters mit Treibgas vorgesehen ist, und
- mit einem Betätigungsmechanismus ,der zur Betätigung eines federnd vorgespannten Ventilstiftes (22), ein Betätigungsorgan (46) aufweist, wobei der Ventilstift (22) zum öffnen der Treibgaspatrone (18) mit einem Stößel (24) starr verbunden und zur Steuerung der Freigabe des mit dem Treibgas beaufschlagten Löschmittels vorgesehen ist,
**gekennzeichnet durch**
ein Sicherungselement (48), das im Originalzustand des Feuerlöschers vor seiner ersten Inbetriebnahme zur Arretierung des Betätigungsorganes (46) zwischen diesem und dem fedemd vorgespannten Ventilstift (22) angeordnet ist, wobei das Sicherungselement (48) zur Entarretierung des Betätigungsorganes (46) aus dem Raum zwischen dem Betätigungsorgan (48) und dem Ventilstift (22) herauszieh- und entfembar ist, wobei das Sicherungselement (48) in Entarretierrichtung keilförmig verjüngt derartig ausgebildet ist, daß beim Herausziehen und Entfernen des Sicherungselementes (48) der Ventilstift (22) so weit gedrückt wird, daß das mit dem Ventilstift (22) starr verbundene Betätigungsorgan (46) die Treibgaspatrone (18) öffnet.

2. Feuerlöscher nach Anspruch 1,
**dadurch gekennzeichnet,**
**daß** das Sicherungselement (48) einen Ring (50) aufweist, an dem es herausgezogen werden kann.

3. Feuerlöscher nach einem der vorhergehenden Ansprüche,
**dadurch gekennzeichnet,**
**daß** das Sicherungselement farblich gegenüber dem Feuerlöscher abgesetzt ist.

4. Feuerlöscher nach einem der vorhergehenden Ansprüche,
**dadurch gekennzeichnet,**
**daß** beim Herausziehen des Sicherungselementes (48) eine Hemmung (52) überwunden werden muß.

## Claims

1. Fire extinguisher
- having a container containing an extinguishing agent,
- having a holder (16) for a propellent-gas cartridge (18), by means of which the container containing the extinguishing agent is filled with propellent gas, and
- having an actuating mechanism which, for actuating a resiliently prestressed valve pin (22), has an actuating element (46), the valve pin (22), for opening the propellent-gas cartridge (18), being rigidly connected to a push rod (24) and being provided for controlling the release of the extinguishing agent subjected to the action of the propellent gas,
**characterized by**
a securing element (48) which in the original state of the fire extinguisher, before being operated for the first time, is arranged, for the purpose of arresting the actuating element (46), between the latter and the resiliently prestressed valve pin (22), it being the case that the securing element (48), for the purpose of disengaging the actuating element (46), can be withdrawn and removed from the space between the actuating element (48) and the valve pin (22), and that the securing element (48) is tapered in a wedge-shaped manner in the disengaging direction such that, when the securing element (48) is withdrawn and removed, the valve pin (22) is subjected to pressing action to the extent where the actuating element (46), which is rigidly connected to the valve pin (22), opens the propellent-gas cartridge (18).

2. Fire extinguisher according to Claim 1, **characterized in that** the securing element (48) has a ring (50), by means of which it can be withdrawn.

3. Fire extinguisher according to one of the preceding claims, **characterized in that** the colour of the securing element differs from that of the fire extinguisher.

4. Fire extinguisher according to one of the preceding claims, **characterized in that**, when the securing element (48) is withdrawn, it is necessary to overcome the action of a locking means (52).

## Revendications

1. Extincteur du type comportant :
- un réservoir contenant un agent d'extinction,
- un support (16) pour une cartouche de gaz propulseur (18) prévu pour le remplissage du réservoir contenant l'agent d'extinction, par du gaz propulseur, et
- un mécanisme d'actionnement qui comporte un organe d'actionnement (46) pour l'actionnement de la tige (22) d'une soupape armée élastiquement, la tige de soupape (22) étant reliée rigidement à un poussoir (24) en vue de l'ouverture de la cartouche de gaz propulseur (18) et de la commande de la libération de l'agent d'extinction soumis au gaz propulseur,
**caractérisé en ce que**
un élément de sécurité (48), qui, à l'état initial de l'extincteur, avant sa première intervention pour l'arrêt de l'organe d'actionnement (46), est situé entre celui-ci et la tige de soupape (22), armée élastiquement, l'élément de sécurité (48) pouvant être extrait et éloigné de l'espace compris entre l'organe d'actionnement (48) et la tige de soupape (22) en vue de l'arrêt de l'organe d'actionnement (46), l'élément de sécurité (48) étant rétréci en forme de coin dans la direction de cet arrêt de manière telle que, lors de l'extraction et de l'éloignement de l'élément de sécurité (48), la tige de soupape (22) est comprimée à un point tel que l'organe d'actionnement (46) réuni rigidement à la tige de soupape (22) ouvre la cartouche de gaz propulseur (18).

2. Extincteur selon la revendication 1, **caractérisé en ce que** l'élément de sécurité (48) comprend une bague (50) par laquelle il peut être extrait.

3. Extincteur selon l'une quelconque des revendications précédentes, **caractérisé en ce que** l'élément de sécurité est distingué par sa couleur par rapport à l'extincteur.

4. Extincteur selon l'une quelconque des revendications précédentes, **caractérisé en ce que** lors de l'extraction de l'élément de sécurité (48), un obstacle (52) doit être surmonté.
